# DEMANDE DE BREVET EUROPEEN

(11) **EP 0 166 844 A1**
(43) Date de publication de la demande: **08.01.1986**
(21) Numéro de dépôt: 84870091.0
(22) Date de dépôt: 04.07.1984
(51) Int. Cl.: H01H 9/00, H01H 11/00

(54) **Sélecteur de charge à arbre coudé**

(71) Demandeur: ATELIERS DE CONSTRUCTIONS ELECTRIQUES DE CHARLEROI (ACEC) Société Anonyme, B-1050 Bruxelles (BE)
(72) Inventeur: Dufrasnes, Jean-Claude, B-6090 Couillet (BE)

(57) **Abrégé**

Le sélecteur de charge comprend un cylindre isolant 1, muni de contacts fixes de sélecteur 2 et de couronnes de point commun 3, à l'intérieur duquel se déplace un arbre de commande coudé 7 sur lequel sont addossés les modules de commutation 5. L'arbre de commande coudé se compose d'un élément d'accouplement mâle 8, d'un élément d'accouplement femelle 9 associé à un coude supérieur 10, d'un tube décentré 6 et d'un coude inférieur 11. Un roulement 13 sert de palier inférieur, un roulement 14 sert de palier supérieur.

## Description

La présente invention se rapporte à un sélecteur de prises en charge pour transformateur à échelons. Dans ce type d'appareil, les différentes prises constituant les contacts fixes sont reliés électriquement aux sorties des échelons du transformateur. Ces différentes prises sont disposées, à distance diélectrique suffisante l'une de l'autre, sur la paroi interne d'un cylindre isolant, faisant office de récipient d'huile, à l'intérieur duquel se déplacent des contacts mobiles. Selon la tension d'échellon, correspond une distance diélectrique entre contacts fixes voisins. En conséquence, pour un type d'appareil, le nombre de contacts fixes disposés sur le cylindre isolant est proportionnel au diamètre de ce cylindre. Dans ces appareils, l'augmentation de nombre de contacts fixes conduit nécessairement à l'accroissement du diamètre du tube isolant. Généralement, ces variations de diamètre entraînent des modifications importantes des éléments constitutifs de l'appareil et augmentent le nombre de pièces différentes à maintenir en magasin.

Le but de la présente invention est d'utiliser un nombre maximum d'éléments identiques pour couvrir différentes classes d'appareil et ainsi réduire les frais de fabrication et de gestion des stocks. Ce but est atteint en modifiant judicieusement la géométrie d'un nombre restreint d'éléments.

L'invention consiste essentiellement à utiliser, au niveau du sélecteur, d'une part un arbre coudé permettant de conserver les mêmes modules de commutation d'autre part des couronnes d'adaptation pour raccorder la cuvette et le carter du mécanisme de commande à un cylindre isolant de plus grand diamètre.

L'invention est exposée, ci-après, plus en détail à l'aide d'un dessin représentant seulement un mode d'exécution.

La figure 1 est une vue en coupe de l'ensemble d'un sélecteur de charge.

Dans cette figure, le sélecteur de charge comprend un cylindre isolant 1 portant à la périphérie de la paroi intérieure des contacts fixes de sélecteur 2 et des couronnes de point commun 3 qui se raccordent aux échelons des trois phases du transformateur. Des 12.30/1923 contacts fixes d'inverseur 4 sont montés dans la partie supérieure du cylindre isolant 1.

Les contacts fixes de sélecteur 2 et les couronnes de point commun 3 collaborent pour chaque phase avec un module de commutation de sélecteur 5.

Les modules de commutation de sélecteur 5 sont addosés à un tube isolant 6 constituant la partie décentrée d'un arbre de commande coudé 7.

Cet arbre de commande coudé 7 se compose d'un élément d'accouplement mâle 8, d'un élément d'accouplement femelle 9 associé à un coude supérieur 10, du tube isolant 6, appelé par la suite tube isolant décentré 6, d'un coude inférieur 11 réuni à une extrémité conique 12 par l'intermédiaire d'un roulement 13 appelé palier inférieur 13.

L'arbre de commande 7 est centré et entraîné à sa partie supérieure par l'élément d'accouplement mâle 8 tournant dans un roulement 14, appelé palier supérieur 14, et supporté par un flasque 15 d'un carter 16 renfermant un mécanisme de commande 17 qui actionne l'élément d'accouplement mâle 8. La section transversale de l'élément d'accouplement mâle 8 est de forme non circulaire et s'engage dans une empreinte de même configuration de d'élément d'accouplement femelle 9. L'extrémité conique 12 est centrée par l'interposition d'une douille 18 sur un support de palier 19 solidaire d'une cuvette 20 servant de fond au récipient d'huile. Cette'cuvette 20, conçue pour un tube isolant de plus petit diamètre, est raccordée au cylindre isolant 1 par une couronne inférieure de raccordement 21.

Un conduit de siphonage peut être prévu traversant l'arbre de commande coudé 7 et permettant d'aspirer l'huile du récipient. Ce conduit est accessible de l'extérieur par un tube de raccordement 22 qui se prolonge à travers le mécanisme de commande 17 pour se terminer par un tube de vidange 23 disposé verticalement dans un alésage axial, de plus grand diamètre, de l'élément d'accouplement même 8 et maintenu centré par un joint d'étanchéité 24 placé dans l'élément d'accouplement femelle 9. A l'exception du frottement exercé par le joint d'étanchéité 24, le tube de vidange 23 ne supporte aucun effort mécanique. Le tube de vidange 23 aboutit à un conduit coudé 25, interne à l'élément d'accouplement femelle 9 et au coude supérieur 10. Le conduit coudé 25 peut ensuite être relié à un tube de siphonage 26 maintenu dans l'axe, repéré 27, du tube isolant décentré 6 par le coude supérieure 10 et le coude inférieur 11. L'extrémité inférieure du tube de siphonage 26 débouche dans un trou 28 fait dans le coude inférieur 11 suivant l'axe 27 pour servir d'ajutage 28.

Des joints d'étanchéité 29 sont prévus aux deux extrémités de tube de siphonage 26.

Ce carter 16, conçu pour un tube isolant de plus petit diamètre est raccordé au cylindre isolant 1 par une couronne spérieure de raccordement 30. Le carter 16 porte sur toute sa périphérie un épaulement 31 qui se raccorde à la cuve du transformateur.

L'accouplement femelle 9 soutient à sa base un roulement 32 qui équipe un plateau 33 solidarisé à un tube isolant d'inverseur 34 sur lequel sont montés des contacts mobiles d'inverseur 35. Le plateau 33 porte une boutonnière 36 dans laquelle s'engage un ergot d'entraînement 37 actionné par le mécanisme de commande 17. Ce mécanisme de commande 17 actionne, de manière indépendante, l'inverseur par l'intermédiaire de l'ergot d'entraînement 37 et le sélecteur par l'intermédiaire de l'accouplement mâle 8.

Le cylindre isolant 1 en collaboration avec la cuvette 20, la couronne inférieure de raccordement 21, le carter 16 muni d'un couvercle 38 et la couronne supérieure de raccordement 30 fait office de récipient d'huile pour l'ensemble de l'appareil.

L'étanchéité de ce récipient d'huile est assurée par des joints 39, 40, 41, 42, 43 disposés dans des rainures faites respectivement dans la couronne inférieure de raccordement 21, dans la couronne supérieure de raccordement 30 et dans le couvercle 38.

Le tube isolant 1, portant les contacts fixes de l'inverseur 4, les contacts fixes du sélecteur 2 et les couronnes de point commun 3, sont concentriques autour d'un même axe 44 appelé axe de l'appareil 44.

Le tube isolant décentré 6, portant les modules de commutation de sélecteur 5 a un axe de symétrie de révolution appelé axe de la partie coudée 27. Ce tube isolant décentré 6 constitue la partie coudée de l'arbre de commande 7 qui prend appui sur le palier inférieur 13 et sur le palier supérieur tous deux concentriques à l'axe de l'appareil 44.

La partie supérieure du tube isolant décentré 6 se déplace à l'intérieur du tube isolant d'inverseur 34. Selon la classe de l'appareil, la partie de recouvrement du tube isolant décentré 6 et du tube isolant de l'inverseur 34 est plus ou moins importante selon la distance à ménager entre les contacts fixes de l'inverseur 4 et le plateau 33.

Les modules de commutation de sélecteur 5 sont normalement montés sur le tube isolant décentré 6 selon la génératrice contenue dans le plan formé par l'axe de l'appareil 44 et l'axe de la partie coudée 27 au droit des contacts fixes de sélecteur 2. Toutefois, pour adapter les mêmes modules de commutation de sélecteur 5 à une plus large gamme de diamètres du tube isolant 1, ces modules peuvent être montés dans une position s'écartant plus ou moins fortement de la position normale précédemment définie. Un même résultat pourrait d'ailleurs être obtenu par la forme circulaire de la section de ce cylindre isolant décentré 6 par une forme elliptique et en disposant des semelles ajustables en rotation sur le coude inférieur 11 et le coude supérieur 10. La couronne inférieure de raccordement 21 et la couronne supérieure de raccordement 30 sont de préférence identiques entre elles et d'une forme appropriée pour être facilement mise au diamètre extérieur désiré.

Dans cet exemple de réalisation, les résistances de passage, non représentées, sont disposées'autour du tube isolant décentré 6 dans une gaine moulée, se prolongeant dans l'espace libre situé à la partie inférieure de chaque module de commutation de sélecteur 5, et conformée pour soutenir le contact mobile se déplaçant en face de chaque couronne de point commun 3.

Lorsque les modules de commutation de sélecteur 5 sont au potentiel du point neutre, le tube isolant décentré 6 peut être remplacé sur une partie de sa longueur par un tube métallique.

## Revendications

1. Sélecteur de prises en charge comportant un cylindre isolant (1) faisant office de récipient d'huile dont la paroi interne est munie de contacts fixes de sélecteur (2) et des couronnes de point neutre (3) coopérant avec des contacts mobiles, appelés modules de commutation de sélecteur (5), soutenus par un arbre de commande (7) prenant appui sur un palier supérieur (14), disposé dans un carter (16) d'un mécanisme de commande (17), et sur un palier inférieur (13), disposé dans un support de palier (19) d'une cuvette (20) par l'intermédiaire d'une extrémité conique (12) et d'une douille (18), actionné par un élément d'accouplement mâle (8) collaborant avec un élement d'accouplement femelle (9) autour duquel est monté en rotation du plateau (33), muni d'une boutonnière (36) dans laquelle s'engage un ergot d'entraînement (37) du mécanisme de commande (17), sur lequel sont fixés des contacts mobiles d'inverseur (35) se déplaçant en face de contacts fixes d'inverseur (4) disposés sur la paroi interne de la partie supérieure du cylindre isolant (4)
caractérisé en ce que l'arbre de commande (7) est coudé et supporte dans sa partie décentrée (6) les modules de commutation de sélecteur (5).

2. Sélecteur de prises en charge selon la revendication 1 caractérisé en ce que la partie décentrée (6) de l'arbre de commande (7) est munie d'un tube de siphonage (26) débordant en haut (25) et en bas (28) de la partie décentrée (6).

3. Sélecteur de prises en charge selon la revendication 1 caractérisé en ce que la partie décentrée (6) de l'arbre de commande (7) est constituée d'un cylindre dont chaque extrémité est solidarisée à une pièce de raccordement 11; 10,9, 8) prenant appui sur un palier (13; 14) de l'arbre de commande (7).

4. Sélecteur de prises en charge selon les revendications 2 et 3 caractérisé en ce que la pièce de raccordement inférieure, appelée coude inférieur (11) est munie d'un ajutage (28) prolongeant le tube de siphonage (26) dans sa partie inférieure.

5. Sélecteur de prises en charge selon les revendications 2 et 3 caractérisé en ce que la pièce de raccordement supérieure, appelée 12.30/1923
coude supérieur (10) est muni d'un conduit intérieur coudé (25) raccordant la partie supérieure du tube de siphonage (26) à la partie inférieure d'un tube de vidange (23).

6. Sélecteur de prises en charge selon une des revendications précédentes
caractérisé en ce que la cuvette (20) est raccordée au cylindre isolant (1) par une couronne inférieure de raccordement (21) munie de joints d'étanchéité (39, 40).

7. Sélecteur de prises en charge selon une des revendications précédentes
caractérisé en ce que le carter (16) du mécanisme de commande (17) est raccordé au cylindre isolant (1) par une couronne supérieure de raccordement (30) munie de joints d'étanchéité (41, 42).

8. Sélecteur de prises en charge selon la revendication 3
caractérisé en ce que le cylindre constituant la partie décentrée (6) de l'arbre de commande (7) est en matière isolante sur toute ou partie de sa hauteur.

9. Sélecteur de prises en charge selon une des revendications précédentes
caractérisé en ce que l'élément d'accouplement mâle (8) est traversé par un tube de vidange (23)
et en ce que l'élément d'accouplement femelle (9) est muni d'un joint d'étanchéité (24) servant au centrage du tube de vidange (23) traversant l'élément d'accouplement mâle (8).
